# EUROPÄISCHE PATENTSCHRIFT

(11) **EP 2 478 791 B1**
(45) Veröffentlichungstag und Bekanntmachung des Hinweises auf die Patenterteilung: **30.12.2015**
(21) Anmeldenummer: 12000450.2
(22) Anmeldetag: 25.01.2012
(51) Int. Cl.: A44C 27/00, A44C 9/00, B21D 53/44, B21D 39/00, B21D 53/16

(54) **Verfahren zur Herstellung eines Schmuckringes**
Method for producing a decorative ring
Procédé de fabrication d'une bague de bijouterie

(30) Priorität: 25.01.2011 DE 102011009323
(43) Veröffentlichungstag der Anmeldung: 25.07.2012
(73) Patentinhaber: Eduard G.Fidel GmbH, 71179 Pforzheim (DE)
(72) Erfinder: Barth, Hans Peter, 73655 Plüderhausen (DE)
(74) Vertreter: Wacker, Jost Oliver

(56) Entgegenhaltungen:
- EP-A2- 2 281 474
- CH-A- 141 116
- FR-A- 634 323
- FR-A1- 2 491 743
- FR-A1- 2 503 995

## Beschreibung

Die Erfindung betrifft ein Verfahren zur Herstellung eines wenigstens zweiteiligen Schmuckringes nach dem Oberbegriff des Anspruchs 1. Der Schmuckring weist dabei einen Trägerring und wenigstens eine darin eingelassene Ausnehmung auf, die zur Aufnahme eines Einlageringes dient. Dieser wenigstens eine Einlagering besteht beispielsweise zur Erzeugung einer optischen Abstufung gegenüber einer Oberfläche des Trägerringes aus einem anderen Material wie dieser oder weist gegenüber dessen Oberfläche eine andere Farbgebung oder Oberflächenbeschaffenheit auf. Zur Herstellung des Ringes wird der wenigstens eine Einlagering zunächst auf den Trägerring aufgezogen. Hierzu weist der Einlagering einen Innendurchmesser auf, der minimal größer ist als ein Außendurchmesser des Trägerrringes. Mittels Aufbringung einer Ringspannung wird dann die Größe des Einlageringes an die Größe der Ausnehmung angepasst wodurch der Einlagering in der Ausnehmung positioniert wird.

Dabei wird die plastische Verformung mittels einer ringförmigen Druckspannung erzeugt, die an einer Außenseite des wenigstens einen Einlageringes aufgebracht wird und dabei radial nach innen gerichtet ist. Durch diese spezielle "Insert-Technik" erfolgt die Verbringung des Einlageringes in die Ausnehmung des Trägerringes durch plastische Verformung des Einlageringes, während die Größe des Trägerringes hierfür nicht geändert werden muss.

Bei den bekannten Herstellungsverfahren solcher Ringe ist es üblich, den Einlagering von vornherein im Wesentlichen in der gewünschten Endgröße zu verwenden und diesen auf den Trägerring aufzuziehen. Der Trägerring liegt hierzu dagegen zunächst in einer Größe vor, die deutlich kleiner ist als die gewünschte Endgröße, so dass der Innendurchmesser des Einlageringes ausreichend groß ist, um über den Außendurchmesser des Trägerringes und geschoben werden zu können, um ihn über der Ausnehmung zu platzieren. Anschließend wird der Trägerring beispielsweise mittels eines Eisendoms aufgespreizt, wobei sich dessen Innen- und Außendurchmesser derart vergrößert, dass einerseits der Einlagering in der Ausnehmung aufgenommen ist und andererseits die gewünschte Endgröße des Innendurchmessers im Wesentlichen erreicht ist.

Nachteilig an den bekannten Herstellungsverfahren ist, dass die dabei verwendeten Trägerringe bei den üblicherweise verwendeten Gold- oder Silberlegierungen nur in einem sehr begrenzten Maße aufgespreizt werden können. Folglich beträgt die Tiefe der Ausnehmung in der der Einlagering aufgenommen wird, üblicherweise höchstens 1,0 mm. Diese geringe aufnehmbare Materialstärke des Einlageringes reicht jedoch in vielen Fällen nicht aus, um im Bereich des Einlageringes beispielsweise eine Fassung für einen Edelstein herstellen zu können. Vielmehr kommt es beim Einlassen von Fassungen in derartige Einlageringe häufig zu Verformungen oder gar zu einem Bruch. Zudem kann bei den bekannten Herstellungsverfahren ein ausreichender Kraftschluss, der ein Verdrehen des Einlageringes gegenüber dem Trägerring verhindert, häufig nur durch einen zusätzlichen Glühvorgang gewährleistet werden, durch den jedoch wiederum die Materialhärte reduziert wird.

FR 634 323 A beschreibt einen zweiteiligen Ring, bei dem ein Innenring eine an seiner Außenseite umlaufende Ringnut aufweist. Die Ringnut dient dabei zur Aufnahme eines Außenringes, dessen Innendurchmesser zunächst geringfügig größer ist als der Außendurchmesser des Innenringes und der in die Ringnut eingepresst oder auf diese aufgeschrumpft werden kann.

FR 2 491 743 A1 beschreibt eine Vorrichtung zum Aufspreizen oder Verengen von Trauringen. Dabei erfolgt die Druckbeaufschlagung des jeweiligen Trauringes über eine zylindrische Oberfläche eines Zwischenringes mit einer hohen elastischen Regenerationsfähigkeit.

FR 2 503 995 A1 beschreibt die Herstellung eines zweiteiligen Ringes, bei der ein Innenring mittels eines Spreizdorns ausgedehnt wird. Hierbei wird ein Außenring in einer Ringnut aufgenommen, die in eine Außenfläche des Innenringes eingelassen ist.

CH 141 116 A zeigt einen zweiteiligen Ring, bei dem ein Platinreifen in die umlaufende Nut einesGoldringes eingesprengt oder eingegossen ist.

Die Aufgabe der Erfindung ist es, bei einem gattungsgemäßen Herstellungsverfahren die genannten Nachteile zu vermeiden und mit einfachen Mitteln einen hohen Kraftschluss zwischen dem Einlagering und dem Trägerring herzustellen sowie die Verwendung von stärkeren Einlageringen zu ermöglichen.

Diese Aufgabe wird durch ein Verfahren zur Herstellung eines Schmuckringes mit den Merkmalen des Anspruchs 1 gelöst.

Dabei erfolgt die Aufbringung der ringförmigen Druckspannung dabei durch Einpressen des Trägerringes mit dem aufgezogenen Einlagering in eine zylindrische Stauchform mit konischem Eintrittsbereich. Hierdurch kann mit einfachen Mitteln eine gleichmäßige ringförmige Druckspannung auf die Außenseite des Einlageringes aufgebracht werden, durch die dieser über seinen Umfang hinweg gleichmäßig gestaucht wird, wobei sich sein Material bei der damit in Verbindung stehenden plastischen Verformung gleichmäßig in der Ausnehmung des Trägerringes verteilt. Eine derartige Stauchung des Einlageringes kann dabei für übliche Gold-oder Silberlegierungen für Schmuckringe bis zu einer Materialstärke des Einlageringes von 1,6 mm durchgeführt werden. Bei dieser Materialstärke können in den Einlagering problemlos auch größere Fassungen für Steine, wie insbesondere Edelsteine, eingelassen werden. Zudem bewirkt die Stauchung des Einlageringes an diesem eine gewisse Querschnittsaufweitung, mittels der sich dieser sehr stabil in der Ausnehmung festklemmen kann. Hierdurch wird ein relativ hoher Kraftschluss zwischen dem Einlagering und dem Trägerring hergestellt durch den unerwünschte Relativbewegungen zwischen beiden Ringen verhindert werden können, ohne dass es eines zusätzlichen Glühvorganges bedarf.

Dabei ist es günstig, wenn das Einpressen des Trägerringes mit wenigstens zwei aufgezogenen Einlageringen erfolgt, die jeweils über einer entsprechenden Ausnehmung positioniert sind. Hierdurch kann der Schmuckring zur Erzielung eines besonderen optischen Effekts mit mehreren Einlageringen versehen werden. Dabei ist die mögliche Zahl von an einem Trägerring einstauchbaren Einlageringen nach oben in soweit offen, als dass diese lediglich durch die Breite des Trägerringes und die Breite der Einlageringe beziehungsweise der entsprechenden Ausnehmungen sowie die benötigten Mindestrand- und Mindestzwischenabstände begrenzt ist.

Vorteilhafterweise wird der Trägerring vor dem Einpressen in die Stauchform zunächst geringfügig aufgespreizt, wodurch der wenigstens eine aufgezogene Einlagering relativ stabil und exakt in radialer Richtung über der Ausnehmung festgelegt werden kann bevor der Einpressvorgang vorgenommen wird. Hierdurch kann sichergestellt werden, dass der Einlagering ohne zu verkanten in die für ihn vorgesehene Ausnehmung verbracht wird. Das geringfügige Aufspreitzen des Trägerringes kann dabei beispielsweise mittels Eintrieb eines Spreizdornes erfolgen.

Zudem ist es günstig, wenn der Trägerring nach Verbringen des Einlageringes in die Ausnehmung in einem nachfolgenden Schritt in axialer Richtung gestaucht wird. Auf diese Weise kann ein besonders hoher Kraftschluss zwischen dem Einlagering und dem Trägerring erzielt werden.

Vorteilhafterweise wird nach Verbringen des Einlageringes in die Ausnehmung in einem nachfolgenden Schritt eine spanabhebende Überarbeitung vorgenommen. Auf diese Weise können Unebenheiten, die beim Einstauchen des Einlageringes insbesondere an den Übergängen zwischen der Oberfläche des Einlageringes und der Oberfläche des Trägerringes auftreten können, entfernt werden.

Ferner wird die Aufgabe durch einen in einem der oben genannten Verfahren hergestellten Schmuckring gelöst, wobei dieser wenigstens einen Einlagering aufweist, der über eine Querschnittstiefe von wenigstens 1,4 mm in die Ausnehmung verbracht ist. Hierdurch ist es möglich, auch im Bereich des Einlageringes größere spanabhebende Nachbearbeitungen vorzunehmen, ohne dass es zu Verformungen oder gar einem Bruch an dem Einlagering kommt.

Dabei ist es günstig, wenn in den Einlagering wenigstens eine Fassung zur Aufnahme eines Steines eingelassen ist. Wegen der relativ großen Tiefe des Einlageringes können dabei auch größere Steine problemlos gefasst werden.

In einer weiteren vorteilhaften Ausführungsform des Schmuckringes nach einem der oben genannten Verfahren weist dieser wenigstens vier Einlageringe auf, wodurch insbesondere bei unterschiedlichen Oberflächen der Einlageringe ein besonderer optischer Effekt des fertigen Schmuckringes erzeugt werden kann.

In den Figuren ist eine beispielhafte Ausführungsform der Erfindung dargestellt. Es zeigen:
- Figur 1: eine perspektivische Ansicht eines erfindungsgemäßen Schmuckringes,
- Figur 2: eine perspektivische Ansicht eines Trägerringes und eines Einlageringes zur Herstellung des Schmuckringes gemäß Fig. 1 in getrenntem Zustand,
- Figur 3: einen Schnitt durch den Trägerring nach Fig. 2 mit aufgezogenem Einlagering,
- Figur 4: einen Schnitt durch eine Stauchform zum Einstauchen des Einlageringes in eine Ausnehmung des Trägerringes nach Fig. 2,
- Figur 5: einen Schnitt durch den Schmuckring mit eingestauchtem Einlagering während einer zusätzlichen Axialstauchung,
- Figur 6: einen Schnitt durch einen fertig gestellten Schmuckring gemäß Fig. 1,
- Figur 7: einen Schnitt durch eine alternative Ausführungsform des Schmuckringes mit einer Steinfassung und
- Figur 8: einen Schnitt durch eine weitere alternative Ausführungsform des Schmuckringes mit mehreren Einlageringen.

Fig. 1 zeigt einen mit einem erfindungsgemäßen Verfahren hergestellten zweiteiligen Schmuckring 2, der einen Trägerring 4 und einen Einlagering 6 aufweist.

Wie aus Fig. 2 zu entnehmen ist, ist in eine Außenseite 8 des Trägerringes 4 eine Ausnehmung 10 in Form einer ringförmigen Nut eingelassen, die zur Aufnahme des Einlageringes 6 dient. Die Ausnehmung 10 weist hierzu eine Tiefe tN auf, die in etwa einer Stärke dE des Einlageringes 6 entspricht und beispielhaft 1,4 mm beträgt.

In dem in Fig. 2 dargestellten Ausgangszustand weist der Einlagering 6 einen Innendurchmesser DiE auf, der geringfügig größer ist als ein Außendurchmesser DaT des Trägerringes 4.

Zur Herstellung des Schmuckringes 2 gemäß Fig. 1 wird der Einlagering 6 in einem ersten Schritt zunächst auf die Außenseite 8 des Trägerringes 4 aufgezogen und bezüglich einer Hauptachse A des Trägerringes 4 exakt in einen radialen Projektionsbereich der Ausnehmung 10 verschoben, wie in Fig. 3 dargestellt. Zur sicheren vorrübergehenden Festlegung des Einlageringes 6 in dieser Position kann der Trägerring 4 dann in einem zweiten Schritt beispielsweise mittels eines Spreizdomes 12 geringfügig aufgespreizt werden, wie durch strichpunktierte Linien dargestellt.

Anschließend wird der Trägerring 4 zusammen mit dem aufgezogenen Einlagering 6 in einem dritten Schritt mittels eines Einpresskörpers 14 in eine zylindrische Stauchform 16 eingepresst, wie in Fig. 4 dargestellt. Hierbei wird eine Außenseite 18 des Einlagering 6 an eine konisch geformte Begrenzungsfläche 20 eines Eintrittsbereiches 22 angelegt, wie durch strichpunktierte Linien dargestellt, wobei eine nach innen gerichtete, ringförmige Druckspannung D erzeugt wird, die auf die Außenseite 18 einwirkt. Durch diese wird der Einlagering 6 plastisch verformt und in die Ausnehmung 10 verbracht bis der Einlagering 6 vollständig in dieser aufgenommen ist, wie ebenfalls durch strichpunktierte Linien dargestellt.

In einem fünften Schritt kann dann zur Erhöhung des Kraftschlusses zwischen dem Einlagering 6 und dem Trägerring 4 noch eine zusätzliche Axialstauchung des Schmuckringes 2 parallel zur Hauptachse A vorgenommen werden, die beispielsweise mittels zweier Stauchkörper 24 erfolgt, wie in Fig. 5 dargestellt.

An dem Schmuckring 2 kann anschließend noch eine weitere Bearbeitung vorgenommen werden, wie beispielsweise mittels einer spanabhebenden Oberflächenbearbeitung, wodurch dieser schließlich eine Form entsprechend Fig. 6 annimmt. In einem weiteren Schritt kann noch eine Fassung 26 für einen Stein 28 in den Einlagering 6 eingebracht werden, wie in Fig. 7 dargestellt.

Fig. 8 zeigt eine weitere Ausführungsform des Schmuckringes 2 die in gleicher Weise wie oben beschrieben hergestellt ist. Der Schmuckring 2 weist hierbei mehrere Ausnehmungen 10 auf, in die beim oben beschriebenen Stauchvorgang jeweils ein eigener Einlagering 6 eingestaucht worden ist. Die Anzahl von vier Einlageringen 6 beziehungsweise Ausnehmungen 10 ist hierbei lediglich beispielhaft zu verstehen.

## Patentansprüche

1. Verfahren zur Herstellung eines Schmuckringes (2), der einen Trägerring (4) und wenigstens eine darin eingelassene Ausnehmung (10) zur Aufnahme eines Einlageringes (6) aufweist,
wobei der wenigstens eine Einlagering (6) nach dessen Aufziehen auf den Trägerring (4) durch plastische Verformung mittels einer ringförmig aufgebrachten Spannung in die Ausnehmung (10) verbracht wird, und
die plastische Verformung mittels einer an einer Außenseite (8) des wenigstens einen Einlageringes (6) angreifenden und radial nach innen gerichteten, ringförmigen Druckspannung (D) erfolgt,
**dadurch gekennzeichnet, dass** die Aufbringung der ringförmigen Druckspannung (D) durch Einpressen des Trägerringes (4) mit dem aufgezogenen Einlagering (6) in eine zylindrische Stauchform (16) mit konischem Eintrittsbereich (22) erfolgt.

2. Verfahren nach Anspruch 1, **dadurch gekennzeichnet, dass** das Einpressen des Trägerringes (4) mit wenigstens zwei aufgezogenen Einlageringen (6) erfolgt.

3. Verfahren nach Anspruch 1 oder 2, **dadurch gekennzeichnet, dass** der Trägerring (4) vor dem Einpressen in die Stauchform (16) zunächst geringfügig aufgespreizt wird.

4. Verfahren nach einem der Ansprüche 1 bis 3, **dadurch gekennzeichnet, dass** der Trägerring (4) nach Verbringen des Einlageringes (6) in die Ausnehmung (10) in einem nachfolgenden Schritt in axialer Richtung gestaucht wird.

5. Verfahren nach einem der Ansprüche 1 bis 4, **dadurch gekennzeichnet, dass** nach Verbringen des Einlageringes (6) in die Ausnehmung (10) in einem nachfolgenden Schritt eine spanabhebende Überarbeitung vorgenommen wird.

## Claims

1. Method for producing a decorative ring (2), comprising a carrier ring (4) and at least one recess (10) let into this to receive an insertion ring (6),
wherein the at least one insertion ring (6), after being drawn onto the carrier ring (4), is located into the recess (10) by plastic deformation imposed by stress applied in the form of a ring, and
the plastic deformation is imposed by means of a compressive stress (D) in the form of a ring, engaging on an outer side (8) of the at least one insertion ring (6) and directed radially inwards,
**characterized in that** the application of the ring-form compressive stress (D) takes place by the pressing in of the carrier ring (4) with the insertion ring (6) drawn on into a cylindrical dip mould (16) with conical inlet region (22).

2. Method according to claim 1, **characterized in that** the pressing in of the carrier ring (4) takes place with at least two insertion rings (6) drawn on.

3. Method according to claim 1 or 2, **characterized in that** the carrier ring (4) is first slightly splayed before being pressed into the dip mould.

4. Method according to one of claims 1 to 3, **characterized in that,** after the location of the insertion ring (6) into the recess (10), the carrier ring (4) is upset in an axial direction in a following method step.

5. Method according to one of claims 1 to 4, **characterized in that,** after the location of the insertion ring (6) into the recess (10), a stock-removing process is applied in a following method step.

## Revendications

1. Procédé de fabrication d'un anneau ornemental (2) qui présente un anneau de support (4) et au moins un évidement (10) réalisé à l'intérieur dans celui-ci pour recevoir un anneau rapporté (6),
l'au moins un anneau rapporté (6) étant une fois enfilé sur l'anneau de support (4) introduit dans l'évidement (10) par déformation plastique au moyen d'une contrainte appliquée annulairement, et
la déformation plastique s'effectue au moyen d'une contrainte de compression annulaire (D) dirigée radialement vers l'intérieur et appliquée sur un côté extérieur (8) de l'au moins un anneau rapporté (6),
**caractérisé en ce que** l'application de la contrainte de compression annulaire (D) s'effectue par l'enfoncement de l'anneau de support (4) avec l'anneau rapporté (6) enfilé dessus dans un moule de compression cylindrique (16) comprenant une zone d'entrée conique (22).

2. Procédé selon la revendication 1, **caractérisé en ce que** l'enfoncement de l'anneau de support (4) s'effectue avec au moins deux anneaux rapportés (6) enfilés sur lui.

3. Procédé selon la revendication 1 ou 2, **caractérisé en ce qu**'on dilate légèrement l'anneau de support (4) avant l'enfoncement dans le moule de compression (16).

4. Procédé selon l'une des revendications 1 à 3, **caractérisé en ce qu'**après la pose de l'anneau rapporté (6) dans l'évidement (10) l'anneau de support (4) est comprimé en direction axiale dans une étape suivante.

5. Procédé selon l'une des revendications 1 à 4, **caractérisé en ce qu'**un usinage de retouche par enlèvement de copeaux est réalisé dans une étape suivante après la pose de l'anneau rapporté (6) dans l'évidement (10).
